# EUROPÄISCHE PATENTSCHRIFT

(11) **EP 3 710 697 B1**
(45) Veröffentlichungstag und Bekanntmachung des Hinweises auf die Patenterteilung: **06.10.2021**
(21) Anmeldenummer: 19704786.3
(22) Anmeldetag: 11.02.2019
(51) Int. Cl.: F04B 13/00, F04B 43/08, F04B 53/06, F04B 53/08

(54) **EINRICHTUNG ZUR BEREITSTELLUNG VON UNTER EINEM VORGEBBAREN DRUCK STEHENDEN FLUIDEN**
DEVICE FOR PROVIDING FLUIDS UNDER A SPECIFIABLE PRESSURE
DISPOSITIF POUR FOURNIR DES FLUIDES SOUS UNE PRESSION PRÉDÉTERMINÉE

(30) Priorität: 27.02.2018 DE 102018001523
(43) Veröffentlichungstag der Anmeldung: 23.09.2020
(73) Patentinhaber: Hydac Electronic GmbH, 66128 Saarbrücken (DE)
(72) Erfinder: HEROLD, Frank, 66129 Saarbrücken (DE); GROH, Christian, 66453 Gersheim (DE); KORN, Jerome, 88677 Markdorf (DE)
(74) Vertreter: Bartels und Partner, Patentanwälte
(86) Internationale Anmeldenummer: PCT/EP2019/053239
(87) Internationale Veröffentlichungsnummer: WO 2019/166207

(56) Entgegenhaltungen:
- DE-A1-102011 088 217
- DE-A1-102012 011 975
- DE-A1-102012 205 370

## Beschreibung

Die Erfindung betrifft eine Einrichtung zur Bereitstellung von unter einem vorgebbaren Druck stehenden Fluiden für die Druckversorgung eines Abnehmers gemäß der Merkmalsausgestaltung des Oberbegriffes des Patentanspruches 1.

Durch DE 10 2012 205370 A1 ist eine gattungsmäßige Einrichtung zur Breitstellung von unter einem vorgebbaren Druck stehenden Fluiden für die Druckversorgung eines Abnehmers, wie einer Arbeitseinheit eines SCR (Selective Catalytic Reduction)-Systems zur Abgasbehandlung von Verbrennungsmotoren bekannt, mit mindestens einer Pumpe, die in einem zwischen einem Fluidvorrat und dem Abnehmer gebildeten Fluidkreislauf das betreffende Fluid aus dem Fluidvorrat entnimmt und dem Abnehmer zuführt, wobei im Fluidkreislauf ein eine Drosselstelle enthaltender Leitungszweig und eine Ventilanordnung vorgesehen sind, die in eine den Fluidvorrat mit der Pumpe verbindende Schaltstellung betätigbar ist, bei der ein Strömungsweg gebildet ist, der den die Drosselstelle aufweisenden Leitungszweig enthält, und die in eine zweite die Versorgung des Abnehmers unterbrechende Schaltstellung betätigbar ist, bei der ein die Pumpe mit der Umgebung verbindender Strömungsweg gebildet ist.

DE 10 2012 011975 A1 offenbart demgegenüber eine vergleichbare Einrichtung in Form einer Ventilanordnung mit einer Wegeventileinrichtung, die ein Ventilgehäuse und wenigstens ein darin zwischen wenigstens einer ersten und einer zweiten Schaltstellung beweglich gelagertes Ventilglied aufweist und mit einer Aktoreinrichtung zur Betätigung des Ventilgliedes, wobei die Aktoreinrichtung eine elektrische Spule aufweist und wobei an dem Ventilglied ein Permanentmagnet festgelegt ist.

Einrichtungen dieser Art sind also Stand der Technik (DE 10 2012 016 631 A1). Wenn Einrichtungen dieser Art für die Versorgung von Arbeitseinheiten benutzt werden, die eine wässrige Harnstofflösung unter einem gegebenen Versorgungsdruck dem Einspritzventil eines SCR-Systems zuführen, verursacht das Gefrieren des Fluids Probleme. Das bei wässrigen Harnstofflösungen (Adblue) enthaltende Wasser dehnt sich bei Gefrieren um 8 % aus, so dass Maßnahmen getroffen werden müssen, um die Einrichtung vor durch das Gefrieren verursachter Beschädigung oder Zerstörung zu schützen. Bekannte Maßnahmen, wie das Bereitstellen elastischer Ausgleichsvolumina, erfordern einen entsprechenden konstruktiven Aufwand und sind daher kostenintensiv.

Im Hinblick auf diese Problematik stellt sich die Erfindung die Aufgabe, eine Einrichtung der eingangs genannten Gattung zur Verfügung zu stellen, die einfach und kostengünstig herstellbar und auch unter Frostbedingungen sicher betreibbar ist.

Erfindungsgemäß ist diese Aufgabe durch eine Einrichtung gelöst, die die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass die Pumpe eine Verdrängerpumpe ist, wobei ein Verdrängerelement durch einen Metallbalg gebildet ist, der die Form eines Faltenbalges besitzt, der innerhalb des Pumpengehäuses einen Fluidraum umschließt. Die Benutzung eines Metallbalgs als Verdrängerelement ist bei Fluiden, wie wässrige Harnstofflösung, die kriechfähig und aggressiv sind, besonders vorteilhaft, weil ohne Abdichtprobleme eine saubere Trennung des Fluidkreislaufs vom antriebsseitigen Druckmedium, wie Drucköl, über lange Betriebszeiträume hinweg erreichbar ist.

Das Problem des Gefrierens von in der Pumpe befindlichem Fluid ist dadurch vermieden, dass bei Unterbrechung der Versorgung des Abnehmers, beispielsweise in zeitlicher Koordination mit dem Abschalten der Pumpe, diese über einen mittels der Ventilanordnung gebildeten, zur Umgebung führenden Strömungsweg ganz oder vollständig belüftet werden kann, so dass sich bei Stillstandsperioden unter Frostbedingungen kein oder wenig gefrierbares Fluid in der Pumpe befindet. Wird die Pumpe nach Belüftung in Betrieb gesetzt, ist sie bei der ersten Schaltstellung der Ventilanordnung über den die Drosselstelle enthaltenden Leitungszweig selbstentlüftbar und arbeitet während der Versorgung des Abnehmers als reine Flüssigkeitspumpe.

In vorteilhafter Weise kann der die Drosselstelle enthaltende Leitungszweig zwischen dem Fluidvorrat und der Druckseite der Pumpe angeordnet sein, deren Saugseite bei der zweiten Schaltstellung der Ventilanordnung über diese mit der Umgebung in Verbindung ist.

Bei vorteilhaften Ausführungsbeispielen kann das die Drosselstelle bildende Rückschlagventil Bestandteil eines mit der Druckseite der Pumpe in Verbindung stehenden Druckbegrenzungsventils sein. Der Fluidkreislauf ist dadurch in vorteilhafter Weise mit einer geringen Anzahl von Funktionskomponenten realisierbar.

Mit Vorteil kann die Anordnung auch so getroffen sein, dass bei der zweiten Schaltstellung der Ventilanordnung über diese die Umgebung mit der Saugseite der Pumpe verbunden ist.

Um eine sichere Versorgung des Abnehmers mit von Verschmutzungen freiem Fluid zu gewährleisten, ist bei sämtlichen Schaltungsvarianten des Fluidkreislaufs in diesem ein dem Abnehmer vorgeschaltetes Fluidfilter angeordnet.

Bei besonders vorteilhaften Ausführungsbeispielen kann die Zuströmseite des Filters mit der Ventilanordnung und mit der Umgebung über ein Rückschlagventil verbunden sein, so dass bei der zweiten Schaltstellung der Filter nicht in den Strömungsweg einbezogen ist, über den die Belüftung der Pumpe erfolgt.

Alternativ kann die Anordnung so getroffen sein, dass die Ventilanordnung außer einem ersten, an der Pumpe angeschlossenen Wegeventil ein zweites Wegeventil aufweist, das zwischen der am Abnehmer angeschlossenen Abströmseite des Filters und dem Fluidvorrat angeordnet und bei der zweiten Schaltstellung des ersten Wegeventils in eine Schaltstellung betätigbar ist, bei der die Umgebung über den Filter und über das zweite Wegeventil mit der Saugseite der Pumpe verbunden ist. Dem durch die Hinzunahme eines zweiten Wegeventils bedingten zusätzlichen Aufwand steht der überwiegende Vorteil entgegen, dass beim Belüften der Pumpe auch der Filter mitbelüftet wird und dadurch auch für den Filter ein Gefrierschutz zur Verfügung steht.

Die Ventilanordnung kann in vorteilhafter Weise 3/2-Wegeventile sowie 4/2-Wegeventile, jeweils in Form von elektromagnetisch betätigbaren Schieberventilen, aufweisen.

Mit besonderem Vorteil kann das jeweilige, die Drosselstelle enthaltende Rückschlagventil einen Ventilkörper mit zueinander rechtwinklig verlaufenden Fluidanschlüssen aufweisen, in dem als Schließkörper ein zu einem der Fluidanschlüsse koaxial verschiebbarer, federbelasteter Ventilkolben mit einer koaxialen Durchgangsbohrung vorgesehen ist, von der eine Drosselbohrung rechtwinklig abzweigt, die zum zweiten Fluidanschluss führt.

Nachstehend ist die Erfindung anhand von in der Zeichnung dargestellten Ausführungsbeispielen im Einzelnen erläutert.

Es zeigen:
- Fig. 1: teilweise in schematisch vereinfachter Schnittdarstellung und teilweise in Symboldarstellung ein Ausführungsbeispiel der erfindungsgemäßen Einrichtung;
- Fig. 2: in Symboldarstellung die hydraulische Schaltung des Fluidkreislaufs des Ausführungsbeispiels, wobei die Antriebseinheit der Pumpe weggelassen ist;
- Fig. 3: eine der Fig. 2 entsprechende Darstellung eines abgewandelten Ausführungsbeispiels;
- Fig. 4: eine den Fig. 2 und 3 entsprechende Darstellung eines weiteren Ausführungsbeispiels; und
- Fig. 5: einen gegenüber einer praktischen Ausführungsform stark vergrößert dargestellten Längsschnitt eines eine Drosselstelle bildenden Rückschlagventils als Bestandteil der Hydraulikschaltung der Ausführungsbeispiele der erfindungsgemäßen Einrichtung.

Unter Bezugnahme auf die Zeichnungen ist die Erfindung anhand von Beispielen erläutert, bei denen die Einrichtung zur Versorgung einer Arbeitseinheit 1 eines SCR-Systems (das im Übrigen nicht dargestellt ist) mit unter einem Versorgungsdruck stehender, wässriger Harnstofflösung (Adblue) vorgesehen ist. Es versteht sich, dass die Einrichtung für eine Druckversorgung andersartiger Abnehmer mit anderen Fluiden vorteilhaft benutzbar ist.

Die Einrichtung weist eine druckbetätigte Pumpe 3 auf, die in einem Fluidkreislauf 4 die wässrige Harnstofflösung aus einem einen Fluidvorrat enthaltenden Tank 5 über eine Saugleitung 7 entnimmt und über eine Rücklaufleitung 9 zum Tank 5 zurückführt. In dem Fluidkreislauf 4 befindet sich in der an der Druckseite 11 der Pumpe 3 angeschlossenen Druckleitung 13 ein der Arbeitseinheit 1 vorgeschalteter Fluidfilter 15, um die Versorgung der Arbeitseinheit 1 mit von Verschmutzungen reinem Fluid zu gewährleisten. Die Arbeitseinheit 1 weist in der bei SCR-Systemen üblichen Weise eine elektronische Steuereinrichtung auf, die nach Maßgabe des jeweiligen Betriebszustands eines Verbrennungsmotors (nicht dargestellt) das unter Versorgungsdruck stehende Fluid in dosierten Einspritzmengen einer Einspritzeinrichtung zuführt, die das Fluid in den Abgasstrom einleitet. Ein auf den vorgegebenen Versorgungsdruck der Arbeitseinheit 1 eingestelltes Druckbegrenzungsventil 17 weist in dem die Rücklaufleitung 9 bildenden Leitungszweig ein federbelastetes Rückschlagventil 19 auf, das eine Drosselstelle 18, die in Symboldarstellung angedeutet ist, bildet, worauf unten unter Bezug auf Fig. 5 näher eingegangen ist. In der Saugleitung 7 befindet sich vor der Saugseite 21 der Pumpe 3 eine Ventilanordnung mit einem 3/2-Wegeventil 23.

Die Pumpe 3 ist eine Verdrängerpumpe, wobei das Verdrängerelement durch einen Metallbalg 25 gebildet ist, der die Form eines Faltenbalges besitzt, der innerhalb des Pumpengehäuses 27 einen Fluidraum 29 umschließt. In der bei Verdrängerpumpen üblichen Weise mündet die Druckleitung 13 an der Druckseite 11 über ein Druckventil 31 in den Fluidraum 29, während sich an der Saugseite 21 ein Saugventil 33 befindet.

Die Pumpe 3 ist mittels einer Antriebseinheit 35 druckmittelbetätigbar, über die Arbeitsräume in einem Antriebszylinder 37 mit einem Druckmedium, wie Drucköl oder Luft, versorgbar sind. Ein im Arbeitszylinder 37 befindlicher Kolben 39 ist über eine Kolbenstange 41 mit dem Metallbalg 35 verbunden, so dass Bewegungen des Kolbens 39 das Volumen des Fluidraums 29 verändern. Die Benutzung eines Metallbalgs 25 als Verdrängerelement ist bei Fluiden, wie wässrige Harnstofflösung, die kriechfähig und aggressiv sind, besonders vorteilhaft, weil ohne Abdichtprobleme eine saubere Trennung des Fluidkreislaufs 4 vom antriebsseitigen Druckmedium, wie Drucköl, über lange Betriebszeiträume hinweg erreichbar ist. Wie Fig. 1 zeigt, ist der Kolben 39 mittels einer Druckfeder 43 für eine das Volumen des Fluidraums 29 verringernde Verschiebebewegung vorgespannt. Die Antriebseinheit 35 weist ein Schaltventil in Form eines 3/2-Wegeventils 45 auf, über das der der Feder 43 gegenüberliegende Arbeitsraum 47 im Antriebszylinder 34 abwechselnd mit Druckmedium, das von einem Druckanschluss P geliefert ist, versorgbar oder mit einer Rückleitung oder Tankleitung 49 verbindbar ist, in der sich ein durch ein Rückschlagventil 51 abgesichertes Rücklauffilter 53 befindet. Zwischen dem Druckanschluss P und der Tankleitung 49 befindet sich ein einen gewünschten Antriebsdruck vorgebendes Druckregelventil 55. Für die Versorgung des Antriebszylinders 37 mit einem Druckmittel stehen bei mit SCR-Systemen ausgerüsteten Einrichtungen üblicherweise Druckmedien, wie Druckluft oder Drucköl, zur Verfügung. Beispielsweise haben Großdiesel ein eigenes hydraulisches System zur Schmierölversorgung. Es ist aber auch möglich, ein Kompaktaggregat zu installieren, welches eine hydraulische Versorgung des Arbeitszylinders 37 sicherstellt.

In den Fig. 1 und 2 ist ein Betriebszustand dargestellt, bei dem sich das Wegeventil 23 in einer die Druckversorgung der Arbeitseinheit 1 unterbrechenden Schaltstellung, hier als zweite Schaltstellung bezeichnet, befindet. Wenn hierbei die Pumpe 3, bevor sie für die Beendigung des Betriebs abgeschaltet ist, noch weiterläuft, saugt sie über das Wegeventil 23 aus der Umgebung 57 Luft an, während verbliebene Harnstofflösung aus dem Fluidraum 29 ausgeschoben und über den Filter 15 und die Drosselstelle 18 im Rückschlagventil 19 des Druckbegrenzungsventils 17 zum Tank 5 abgegeben wird, so dass die Pumpe 3 nach Stillsetzen belüftet ist und wenig oder kein gefrierbares Fluid enthält. Bei Wiederaufnahme des Betriebs und Umschalten des Wegeventils 23 in die andere, erste Schaltstellung, entlüftet sich die Pumpe 3 selbsttätig durch Ansaugen des Fluids über die Saugleitung 7 und Ausschieben der im Fluidraum 29 enthaltenden Luft über die Leitung 13 und die Drosselstelle 18 in der Rücklaufleitung 9. Im Normalbetrieb arbeitet die Pumpe 3 somit als eine Flüssigkeitspumpe.

Die Fig. 3 zeigt eine Variante des Fluidkreislaufs 4, bei der die Ventilanordnung ein 4/2-Wegeventil 59 aufweist, wobei sich dieses in der dem Normalbetrieb der Einrichtung entsprechenden ersten Schaltstellung befindet. Beim Umschalten in die zweite Schaltstellung verbindet das Wegeventil 59 die Saugseite 21 der Pumpe 3 über ein Rückschlagventil 62 mit der Umgebung 57, während die Saugseite 21 der Pumpe 3 über die beim Versorgungsbetrieb die Saugleitung bildende Leitung 7 mit dem Tank 5 verbunden ist. Bei der zweiten Schaltstellung des Wegeventils 59 belüftet sich die Pumpe 3 daher über das Rückschlagventil 62 von der Umgebung 57 her, während verbliebenes Fluid aus der Pumpe 3 über die Leitung 7 ausgeschoben wird. Bei Umschalten des Wegeventils 59 in die erste Schaltstellung entlüftet sich die Pumpe 3 wiederum selbsttätig über die Saugleitung 7 und über die Drosselstelle 18 des Rückschlagventils 19, das Bestandteil des in der Rücklaufleitung 9 befindlichen Druckbegrenzungsventils 17 ist.

Bei der Variante von Fig. 4 weist die Ventilanordnung außer dem mit der Pumpe 3 unmittelbar verbundenen 3/2-Wegeventil 61 ein zweites Wegeventil in Form eines 4/2-Wegeventils 63 auf, das an den die Rücklaufleitung 9 bildenden Leitungszweig, der das die Drosselstelle 18 aufweisende Rückschlagventil 19 enthält, sowie an der Saugleitung 7 angeschlossen ist. Bei der Darstellung der Fig. 4 befinden sich beide Wegeventile 61, 63 der Ventilanordnung in der ersten Schaltstellung, die dem normalen Versorgungsbetrieb entspricht. Wie bei Fig. 4 ist das zur Umgebung 57 führende Rückschlagventil 62 an der Zuströmseite des Filters 15 angeschlossen, dessen Abströmseite mit der Arbeitseinheit 1 in Verbindung ist. Bei Umschalten der Ventilanordnung in die zweite Schaltstellung der Wegeventile 61, 63 für die Belüftung der Pumpe 3 verbindet das Wegeventil 61 die Druckseite 11 der Pumpe 3 mit der beim Normalbetrieb als Saugleitung dienenden Leitung 7. Gleichzeitig verbindet das zweite Wegeventil 63 die Abströmseite des Filters 15 mit der Saugseite 21 der Pumpe 3. Bei laufender Pumpe 3 belüftet sich diese daher von der Umgebung 57 her über das Rückschlagventil 62 sowie den Filter 15 zur Saugseite 21, während verbliebenes Fluid zum Tank 5 ausgestoßen wird. Bei Umschalten in die ersten Schaltstellungen der Wegeventile 61, 63, wie in Fig. 4 dargestellt, entlüftet sich die Pumpe 3 über die Saugleitung 7, wobei die Luft über die Drosselstelle 18 ausgeschoben wird, so dass die Pumpe 3 wiederum als reine Flüssigkeitspumpe arbeitet.

Die Fig. 5 verdeutlicht eine vorteilhafte Bauweise des die Drosselstelle 18 enthaltenden Rückschlagventils 19. Wie ersichtlich ist, befinden sich am Ventilgehäuse 57 ein zuströmseitiger Fluidanschluss 69 und ein abströmseitiger Fluidanschluss 71, der vom Fluidanschluss 69 rechtwinklig abzweigt. Für Verschluss oder Freigabe der Abzweigstelle zwischen den Fluidanschlüssen 69 und 71 ist ein Ventilkolben 73 im Ventilgehäuse 67 koaxial zum zuströmseitigen Fluidanschluss 69 gelagert und durch eine Schließfeder 75 in die Schließstellung vorgespannt. Zur Bildung der Drosselstelle 18 weist der Ventilkolben 73 eine Durchgangsbohrung 77 auf, von der eine die Drosselstelle 18 bildende Drosselbohrung 79 rechtwinklig abzweigt, die zum abströmseitigen Fluidanschluss 71 führt. Entsprechend der mittels einer Stellschraube 81 eingestellten Federhärte der Schließfeder 75 ist das Rückschlagventil 19 als Druckbegrenzungsventil auf einen vorgebbaren Druck einstellbar, während gleichzeitig durch Bemessung der Drosselbohrung 79 die Drosselstelle 18 mit gewünschter Drosselwirkung gebildet ist.

## Patentansprüche

1. Einrichtung zur Bereitstellung von unter einem vorgebbaren Druck stehenden Fluiden für die Druckversorgung eines Abnehmers, wie einer Arbeitseinheit (1) eines SCR(Selective Catalytic Reduktion)-Systems zur Abgasbehandlung von Verbrennungsmotoren, mit mindestens einer Pumpe (3), die in einem zwischen einem Fluidvorrat (5) und dem Abnehmer (1) gebildeten Fluidkreislauf (4) das betreffende Fluid aus dem Fluidvorrat (5) entnimmt und dem Abnehmer (1) zuführt, wobei im Fluidkreislauf (4) ein eine Drosselstelle (18) enthaltender Leitungszweig (9) und eine Ventilanordnung (23, 59, 61, 63) vorgesehen sind, die in eine den Fluidvorrat (5) mit der Pumpe (3) verbindende Schaltstellung betätigbar ist, bei der ein Strömungsweg gebildet ist, der den die Drosselstelle (18) aufweisenden Leitungszweig (9) enthält, und die in eine zweite, die Versorgung des Abnehmers unterbrechende Schaltstellung betätigbar ist, bei der ein die Pumpe (3) mit der Umgebung (57) verbindender Strömungsweg gebildet ist, **dadurch gekennzeichnet, dass** die Pumpe (3) eine Verdrängerpumpe ist, wobei ein Verdrängerelement durch ein Metallbalg (25) gebildet ist, der die Form eines Faltenbalges besitzt, der innerhalb des Pumpengehäuses (27) einen Fluidraum (29) umschließt.

2. Einrichtung nach Anspruch 1, **dadurch gekennzeichnet, dass** der die Drosselstelle (18) enthaltende Leitungszweig (9) zwischen dem Fluidvorrat (5) und der Druckseite (11) der Pumpe (3) angeordnet ist, deren Saugseite (21) bei der zweiten Schaltstellung der Ventilanordnung über diese mit der Umgebung (57) in Verbindung ist.

3. Einrichtung nach Anspruch 1 oder 2, **dadurch gekennzeichnet, dass** die Drosselstelle (18) durch eine im Schließkörper (73) eines Rückschlagventils (19) befindliche Drosselbohrung (79) gebildet ist.

4. Einrichtung nach Anspruch 3, **dadurch gekennzeichnet, dass** das die Drosselstelle (18) bildende Rückschlagventil (19) Bestandteil eines mit der Druckseite (11) der Pumpe (3) in Verbindung stehenden Druckbegrenzungsventils (17) ist.

5. Einrichtung nach einem der vorstehenden Ansprüche, **dadurch gekennzeichnet, dass** bei der zweiten Schaltstellung der Ventilanordnung (23, 59, 61, 63) über diese die Umgebung (57) mit der Saugseite (21) der Pumpe (3) verbunden ist.

6. Einrichtung nach einem der vorstehenden Ansprüche, **dadurch gekennzeichnet, dass** im Fluidkreislauf (4), dem Abnehmer (1) vorgeschaltet, ein Fluidfilter (15) angeordnet ist.

7. Einrichtung nach Anspruch 6, **dadurch gekennzeichnet, dass** die Zuströmseite des Filters (15) mit der Ventilanordnung (59, 61) und mit der Umgebung (57) über ein Rückschlagventil (62) verbunden ist.

8. Einrichtung nach einem der vorstehenden Ansprüche 6 oder 7, **dadurch gekennzeichnet, dass** die Ventilanordnung außer einem ersten, an der Pumpe (3) angeschlossenen Wegeventil (23, 59, 61) ein zweites Wegeventil (63) aufweist, das zwischen der am Abnehmer (1) angeschlossenen Abströmseite des Filters (15) und dem Fluidvorrat (5) angeordnet und bei der zweiten Schaltstellung des ersten Wegeventils (61) in eine Schaltstellung betätigbar ist, bei der die Umgebung (57) über den Filter (15) und über das zweite Wegeventil (63) mit der Saugseite (21) der Pumpe (3) verbunden ist.

9. Einrichtung nach einem der vorstehenden Ansprüche 3 bis 8, **dadurch gekennzeichnet, dass** die Ventilanordnung 3/2-Wegeventile (23, 61) sowie 4/2-Wegeventile (59, 63), jeweils in Form von elektromagnetisch betätigbaren Schieberventilen, aufweist.

10. Einrichtung nach einem der vorstehenden Ansprüche 3 bis 9, **dadurch gekennzeichnet, dass** das jeweilige, die Drosselstelle (18) enthaltende Rückschlagventil (19) einen Ventilkörper (67) mit zueinander rechtwinklig verlaufenden Fluidanschlüssen (69, 71) aufweist, in dem als Schließkörper ein zu einem (69) der Fluidanschlüsse (69, 71) koaxial verschiebbarer, federbelasteter Ventilkolben (73) mit einer koaxialen Durchgangsbohrung (77) vorgesehen ist, von der eine Drosselbohrung (79) rechtwinklig abzweigt, die zum anderen Fluidanschluss (71) führt.

## Claims

1. Device for providing fluids under a specifiable pressure for the pressure supply of a consumer, such as a working unit (1) of an SCR (selective catalytic reduction) system for treating the exhaust gas of internal combustion engines, having at least one pump (3) which, in a fluid circuit (4) formed between a fluid reservoir (5) and the consumer (1), draws the fluid in question from the fluid reservoir (5) and feeds said fluid to the consumer (1), wherein a line branch (9), which contains a throttling point (18), and a valve assembly (23, 59, 61, 63) are provided in the fluid circuit (4), which valve assembly can be actuated into a switching position connecting the fluid reservoir (5) to the pump (3), in which switching position a flow path containing the line branch (9) having the throttling point (18) is formed, and which valve assembly can be actuated into a second switching position interrupting the supply of the consumer, in which second switching position a flow path connecting the pump (3) to the environment (57) is formed, **characterised in that** the pump (3) is a positive displacement pump, wherein a displacement element is formed by a metal bellows (25) having the shape of a corrugated bellows which encloses a fluid space (29) inside the pump housing (27).

2. Device according to claim 1, **characterised in that** the line branch (9) which contains the throttling point (18) is arranged between the fluid reservoir (5) and the pressure side (11) of the pump (3), the suction side (21) of which is connected to the environment (57) via the valve assembly in the second switching position thereof.

3. Device according to claim 1 or 2, **characterised in that** the throttling point (18) is formed by a throttle bore (79) located in the closing body (73) of a non-return valve (19).

4. Device according to claim 3, **characterised in that** the non-return valve (19) forming the throttling point (18) is part of a pressure-limiting valve (17) connected to the pressure side (11) of the pump (3).

5. Device according to one of the preceding claims, **characterised in that**, in the second switching position of the valve assembly (23, 59, 61, 63), the environment (57) is connected via said valve assembly to the suction side (21) of the pump (3).

6. Device according to one of the preceding claims, **characterised in that** a fluid filter (15) is arranged in the fluid circuit (4), upstream of the consumer (1).

7. Device according to claim 6, **characterised in that** the inflow side of the filter (15) is connected to the valve assembly (59, 61) and to the environment (57) via a non-return valve (62).

8. Device according to one of the preceding claims 6 or 7, **characterised in that** the valve assembly has, in addition to a first directional-control valve (23, 59, 61) connected to the pump (3), a second directional-control valve (63) which is arranged between the outflow side of the filter (15) connected to the consumer (1) and the fluid reservoir (5) and, when the first directional-control valve (61) is in the second switching position, can be actuated into a switching position in which the environment (57) is connected to the suction side (21) of the pump (3) via the filter (15) and via the second directional-control valve (63).

9. Device according to one of the preceding claims 3 to 8, **characterised in that** the valve assembly comprises 3/2-way valves (23, 61) and 4/2-way valves (59, 63), each in the form of electromagnetically operable gate valves.

10. Device according to one of the preceding claims 3 to 9, **characterised in that** the respective non-return valve (19) containing the throttling point (18) has a valve body (67) with fluid ports (69, 71) which extend at right angles to each other; provided as a closing body in said valve body is a spring-loaded valve piston (73) which can be displaced coaxially with respect to one (69) of the fluid ports (69, 71) and which has a coaxial through-hole (77) from which a throttle bore (79) branches off at right angles and leads to the other fluid port (71).

## Revendications

1. Dispositif de mise à disposition de fluides sous une pression pouvant être donnée à l'avance pour l'alimentation en pression d'un consommateur, comme une unité (1) de travail d'un système SCR (Selective Catalytic Réduction) pour traiter des gaz brûlés de moteurs à combustion interne, comprenant au moins une pompe (3), qui, dans un circuit (4) de fluide formé entre un réservoir (5) de fluide et le consommateur (1), prélève le fluide concerné du réservoir (5) de fluide et l'envoie au consommateur (1), dans lequel il est prévu dans le circuit (4) de fluide une branche (9) de conduit comportant un point (18) d'étranglement et un agencement (23, 59, 61, 63) de soupape, qui peut être mis dans une position de commutation mettant le réservoir (5) de fluide en communication avec la pompe (3), dans laquelle il est formé un trajet d'écoulement, qui comporte la branche (9) de conduit ayant le point (18) d'étranglement et qui peut être mis dans une deuxième position de commutation interrompant l'alimentation du consommateur, dans laquelle un trajet d'écoulement mettant la pompe (3) en communication avec l'atmosphère (57) ambiante est formée, **caractérisé en ce que** la pompe (3) est une pompe volumétrique, un organe d'impulsion étant formé par un soufflet (25) métallique, qui a la forme d'un soufflet à plis enfermant un espace (29) pour du fluide à l'intérieur du corps (27) de la pompe.

2. Dispositif suivant la revendication 1, **caractérisé en ce que** la branche (9) de conduit comportant le point (18) d'étranglement est disposée entre le réservoir (5) de fluide et le côté (11) de refoulement de la pompe (3), dont le côté (21) d'aspiration communique dans la deuxième position de commutation de l'agencement de soupape par celui-ci avec l'atmosphère (57) extérieure.

3. Dispositif suivant la revendication 1 ou 2, **caractérisé en ce que** le point (18) d'étranglement est formé par un trou (79) d'étranglement se trouvant dans l'obturateur (73) d'un clapet (19) anti-retour.

4. Dispositif suivant la revendication 3, **caractérisé en ce que** le clapet (19) anti-retour formant le point (18) d'étranglement est une partie constitutive d'une soupape (17) de limitation de la pression en communication avec le côté (11) de refoulement de la pompe (3).

5. Dispositif suivant l'une des revendications précédentes, **caractérisé en ce que**, dans la deuxième position de commutation de l'agencement (23, 59, 61, 63) de soupape, l'atmosphère (57) ambiante est par celui-ci en communication avec le côté (21) de refoulement de la pompe (3).

6. Dispositif suivant l'une des revendications précédentes, **caractérisé en ce que** un filtre (15) de fluide est monté dans le circuit (4) de fluide en amont du consommateur (1).

7. Dispositif suivant la revendication 6, **caractérisé en ce que** le côté d'afflux du filtre (15) communique par un clapet (62) anti-retour avec l'agencement (59, 61) de soupape et avec l'atmosphère (57) ambiante.

8. Dispositif suivant l'une des revendications 6 ou 7 précédentes, **caractérisé en ce que** l'agencement de soupape a outre une première soupape (23, 59, 61) à plusieurs voies, raccordée à la pompe (3), une deuxième soupape (63) à plusieurs voies qui est montée entre le côté de sortie, raccordé au consommateur (1), du filtre (15) et le réservoir (5) de fluide et peut, dans la deuxième position de commutation de la première soupape (61) à plusieurs voies, être mis dans une position de commutation dans laquelle l'atmosphère (57) ambiante, par l'intermédiaire du filtre (15) et par l'intermédiaire de la deuxième soupape (63) à plusieurs voies, est en communication avec le côté (21) d'aspiration de la pompe (3).

9. Dispositif suivant l'une des revendications 3 à 8, **caractérisé en ce que** l'agencement de soupape a des soupapes (23, 61) à 3/2 voies des soupapes (59, 63) à 4/2 voies respectivement sous la forme de soupapes à tiroir pouvant être actionnées électromagnétiquement.

10. Dispositif suivant l'une des revendications 3 à 9 précédentes, **caractérisé en ce que** le clapet (19) anti-retour respectif, comportant le point (18) d'étranglement, a un corps (67) ayant des raccords (69, 71) pour du fluide s'étendant à angle droit l'un par rapport à l'autre, dans lequel il est prévu comme obturateur un piston (73) de soupape, chargé par un ressort, pouvant coulisser coaxialement vers l'un (69) des raccords (69, 71) pour du fluide et ayant un trou (77) coaxial de passage, dont bifurque à angle droit un trou (79) d'étranglement, qui mène à l'autre raccord (71) pour du fluide.
